# EUROPÄISCHE PATENTSCHRIFT

(11) **EP 2 041 353 B1**
(45) Veröffentlichungstag und Bekanntmachung des Hinweises auf die Patenterteilung: **05.12.2012**
(21) Anmeldenummer: 07730239.6
(22) Anmeldetag: 19.06.2007
(51) Int. Cl.: D06F 39/00

(54) **PROGRAMMGESTEUERTES HAUSHALTSGERÄT MIT EINER VEREINFACHTEN MEMORY- FUNKTION UND VERFAHREN ZUR PROGRAMMEINGABE**
PROGRAMME-CONTROLLED DOMESTIC APPLIANCE WITH A SIMPLIFIED MEMORY FUNCTION AND METHOD FOR PROGRAMMING INPUT
APPAREIL MÉNAGER COMMANDÉ PAR PROGRAMME POURVU D'UNE FONCTION DE MÉMOIRE SIMPLIFIÉE ET PROCÉDÉ D'ENTRÉE DE PROGRAMMES

(30) Priorität: 11.07.2006 DE 102006032087
(43) Veröffentlichungstag der Anmeldung: 01.04.2009
(73) Patentinhaber: BSH Bosch und Siemens Hausgeräte GmbH, 81739 München (DE)
(72) Erfinder: SECHELMANN, Christian, Eric, 14656 Brieselang (DE)
(86) Internationale Anmeldenummer: PCT/EP2007/056056
(87) Internationale Veröffentlichungsnummer: WO 2008/006671

(56) Entgegenhaltungen:
- EP-A- 0 898 003
- EP-A- 1 336 681
- EP-A- 1 762 787
- WO-A-00/47808
- WO-A-2005/026621
- WO-A-2005/066547
- DE-A1- 19 832 757
- DE-A1- 19 908 363
- DE-A1-102004 013 553
- DE-C1- 10 035 642

## Beschreibung

Die Erfindung betrifft ein programmgesteuertes Haushaltsgerät mit einer vereinfachten Memory-Funktion sowie ein Verfahren zur Programmeingabe. Die Erfindung betrifft insbesondere ein programmgesteuertes Haushaltsgerät, bei dem die Speicherung von benutzerspezifischen Eingaben vereinfacht ist.

Bei programmgesteuerten Haushaltsgeräten wie beispielsweise einer Wäschebehandlungsmaschine (Waschmaschine oder Wäschetrockner) oder ggf. Elektroherden bzw. -öfen wird im Allgemeinen ein werksseitig vorgegebenes Programm (festes Betriebsprogramm, Festprogramm) durchgeführt.

Im Falle einer Waschmaschine erfolgt die Programmwahl teilweise durch die Eingabe wäschebezogener Daten, wie z.B. Wäscheart, Verschmutzungsgrad, Füllmenge, die im Allgemeinen über Leuchtanzeigen vom Benutzer erfragt werden. Die vom Benutzer vorgenommenen Änderungen und/oder Ergänzungen von Programmen werden in der Regel abschließend gespeichert.

Die Programmsteuerung bewirkt dann im Allgemeinen, dass anhand der von einem Benutzer vorgenommenen Eingaben nach Betätigung einer Starttaste das sinnvollste und wirtschaftlichste der gespeicherten Festprogramme ausgewählt wird. Eine auf bestimmte Wünsche des Benutzers oder der Benutzerin abgestellte Änderung und/oder Ergänzung der gespeicherten Festprogramme ist bei einer solchen Waschmaschine im Allgemeinen nicht möglich.

Die DE 44 22 128 A1 beschreibt ein programmgesteuertes Haushaltsgerät, wie z.B. Waschmaschine, Wäschetrockner, Geschirrspüler oder dergleichen, bei dem der Funktionsablauf nach elektronisch gespeicherten Programmvorgaben erfolgt, wobei eine frei programmierbare elektronische Steuerung bestehend aus einer Datenein- und Datenausgabeeinheit mit einem Display, über die die vorhandenen Programmvorgaben durch Eingeben von weiteren Daten bzw. Parametern variiert bzw. ergänzt und die variierten Programme gekennzeichnet abgespeichert werden, vorhanden ist, so dass diese Programme für einen selbsttätigen Funktionsablauf aus dem Programmspeicher abrufbar sind.

Die DE 199 08 363 A1 beschreibt ein solches programmgesteuertes Haushaltsgerät und ein Verfahren zur Programmeingabe, bei dem die Dateneingabeeinheit wenigstens ein von Hand betätigbares Eingabeelement umfasst, das durch eine erste Betätigung für die Eingabe der Daten und/oder Parameter vorbereitbar ist und das bei einer zweiten Betätigung zur Eingabe der Daten und/oder Parameter selbst dient. Wenn beispielsweise auf einem Display eine Zeitdauer für ein Programm angezeigt wird, hat der Bediener die Möglichkeit, durch Drücken eines Schalters die Zeitdauer zu verändern. Die veränderte Zeitdauer wird dann wieder auf dem Display angezeigt und entweder automatisch oder nach nochmaligem Betätigen eines der Bedienelemente gespeichert.

Die DE 198 32 757 A1 beschreibt ein Verfahren zum Steuern eines Gargerätes, einer Waschmaschine oder einer Geschirrspülmaschine sowie entsprechende Geräte, bei dem eine grafische Anzeigevorrichtung sowie ein dieser Anzeigevorrichtung zugeordnetes Eingabe-Bedienelement sowie wenigstens zwei Funktions-Bedienelemente zum Auswählen von bestimmten Gerätefunktionen vorhanden sind und bei dem nach Auswahl einer Funktion durch Betätigen eines der Funktions-Bedienelemente
a) ein zugehöriges Programm mit gespeicherten Programmparametern gestartet wird und zugleich
b) wenigstens für eine vorbestimmte Zeitdauer die aktuellen Programmparameter des Programms auf jeweils einem Anzeigefeld der Anzeigevorrichtung angezeigt werden sowie das Eingabe-Bedienelement derart aktiviert wird, dass wenigstens einer der Programmparameter durch Betätigen wenigstens eines dem zugehörigen Anzeigefeld zugeordneten Eingabe-Bedienelementes veränderbar ist.

In einer Ausführungsform dieses Verfahrens wird nach einer Veränderung eines Programmparameters durch Betätigen eines zugehörigen Eingabe-Bedienalementes das Gar-, Wasch- bzw. Spülprogramm mit dem veränderten Programmparameter fortgesetzt.

Die EP 0 898 003 B1 offenbart eine Multifunktlons-Bedienvorrichtung für Waschmaschinen mit einer Display-Anzeige mit im Klartext darstellbaren und auswählbaren Betriebsprogrammen, mit einem Bedienknopf zum Aufrufen der Anzeige eines Betriebsprogramms im Display durch Drehen des Bedienknopfes und mit einer Enter-Funktion zur Auswahl eines aufgerufenen Betriebsprogramms, wobei die Display-Anzeige mehrere Zeilen hat, in denen mehrere Betriebsprogramme gleichzeitig angezeigt werden können, von denen eines durch Drehen des Bedienknopfes aufrufbar und durch die Taste auswählbar bzw. in Betrieb setzbar bzw. mit einem anderen Programm oder Programmteil kombinierbar ist.

Bei einer Ausgestaltung der Erfindung sind zusätzliche Drucktasten P1-P4 (siehe die Figuren der EP 0 898 003 B1) vorgesehen, die bevorzugt als Memo-Taste zur Abspeicherung und zur besonders schnellen Abrufmöglichkeit von bevorzugten bzw. häufig benutzten Betriebsprogramm-Kombinationen oder als Sonder-Tasten zur Ergänzung der im Display abrufbaren Programme durch weitere Betriebsprogramme dienen können.

Ein Verfahren zur Zusammenstellung, Änderung und/oder Ergänzung eines Betriebsprogramms bei einem Haushaltsgerät und ein solches Haushaltsgerät ist aus WO 2005/066547 A2 bekannt. Ein solches Haushaltsgerät weist zumindest ein Änderungsfunktionselement und ein Bestätigungs- und/oder Speicherfunktionseiement eines Bedienelements auf. Eine eingegebene Änderung für ein Betriebsprogramm wird während einer bestimmten Zeitdauer über das Bestätigungs- und/oder Speicherfunktionselement und nach Ablauf einer vorbestimmten Zeitdauer von dem Haushaltsgerät automatisch bestätigt, angenommen und/oder gespeichert.

Weitere programmgesteuerte Haushaltsgeräte mit einer Memory-Funktion sowie Verfahren zur Programmeingabe einer solchen Memory-Funktion sind auch aus DE 100 35 642 C1 oder WO 2005/026621 A1 bekannt.

Das Dokument EP 184 7643 A2 offenbart Stand der Technik nach Art. 54(3) *EPÜ.*

Diese bekannten Bedienvorrichtungen erfordern jedoch eine spezielle Bedienhandlung zur Abspeicherung vom Benutzer vorgenommener Einstellungen und/oder mehrere Schalter bzw. Tasten für die Abspeicherung von mehreren Programmen.

Aufgabe der Erfindung war daher die Bereitstellung eines programmgesteuerten Haushaltsgerätes und eines Verfahrens zur Programmeingabe, welche dem Benutzer die Möglichkeit einräumen, die gespeicherten Festprogramme auf verbesserte Weise seinen individuellen Bedürfnissen anpassen zu können.

Erfindungsgemäß werden diese Aufgaben durch ein programmgesteuertes Haushaltsgerät mit den Merkmalen von Anspruch 1 und durch ein Verfahren mit den Merkmalen von Anspruch 9 gelöst. Vorteilhafte Ausgestaltungen der Erfindung sind in den Unteransprüchen aufgeführt.

Die Erfindung betrifft somit ein programmgesteuertes Haushaltsgerät mit einer Bedienvorrichtung (1) mit einem Display (2), zumindest zwei von Hand betätigbaren Schalter (3, 5), über die Aufruf, Änderung und/oder Ergänzung von Betriebsprogrammen zur Steuerung des Haushaltsgerätes möglich ist, und einer Memory-Funktion zur Speicherung eines frei erstellbaren, benutzerspezifische Eingaben berücksichtigenden Betriebsprogramms, das mit einem ersten Schalter der Schalter angewählt werden kann, wobei ein weiterer Schalter oder mehrere weitere Schalter, der oder die von dem ersten Schalter verschieden ist oder sind, für die benutzerspezifische Eingaben zum Zusammenstellen des frei erstellbaren Betriebsprogramms verwendet werden kann oder können.

Ferner erfolgt ein Speichern der benutzerspezifischen Eingaben nur, wenn die Eingaben vor einer Inbetriebnahme des Betriebsprogramms erfolgen. Benutzerspezifischen Eingaben, deren Eingabe während eines laufenden Betriebsprogramm vorgenommen werden, werden dann nicht für das angewählte frei erstellbare Betriebsprogramm gespeichert. Somit bewirkt ein Betätigen eines der weiteren Schalter zur Einstellung der benutzerspezifischen Eingaben nur vor der Inbetriebnahme eines Betriebsprogramms neben der Auswahl dieser Eingaben zugleich ein Speichern der Eingaben für ein mit dem ersten Schalter ausgewähltes Programm bzw. Speicherplatz. Daher wird bei einer erneuten Einstellung des ersten Schalters auf denselben Speicherplatz das neu zusammengestellte, geänderte bzw. ergänzte Betriebsprogramm ausgewählt, nur wenn die Eingaben nicht bei einem laufenden Betriebsprogramm erfolgten. Hierdurch kann ein Benutzer ein Individuell zusammengestelltes Betriebsprogramm ändern ohne dass die Änderung gespeichert wird, indem er die Änderung während eines laufenden Betriebsprogramms vornimmt. Somit kann der Benutzer insbesondere nach einer einmaligen Anpassung wieder das vor der Anpassung gespeicherte Betriebsprogramm erneut aufrufen.

Vorzugsweise ist ein mit dem ersten Schalter angewähltes, frei erstellbares Betriebsprogramm veränderbar.

In einer bevorzugten Ausführungsform der Erfindung werden die benutzerspezifischen Eingaben zum Zusammenstellen, zur Änderung und/oder zur Ergänzungen von Betriebsprogrammen direkt für das angewählte frei erstellbare Betriebsprogramm gespeichert und/oder bei einer Eingabe während eines laufenden Betriebsprogramm direkt durch Umsetzung in einem laufenden Betriebsprogramm verwendet werden. "Direkt" im Sinne der Erfindung bedeutet hierbei, dass keine weitere Bedienhandlung an einem Schalter zur Abspeicherung oder zur Umsetzung vorgenommen werden muss.

Es ist überdies bevorzugt, dass die Zusammenstellung, Änderung und/oder Ergänzung von Betriebsprogrammen und die Speicherung von frei erstellbaren Betriebsprogrammen nach Betätigen des ersten Schalters durch konsekutive Betätigung des oder der weiteren Schalters geschieht.

In einer weiteren Ausgestaltung der Erfindung ist mindestens ein Speicherplatz zur Speicherung eines frei erstellbaren Betriebsprogramms vorgesehen. Die Anzahl der Speicherplätze für frei erstellbare bzw. programmierbare Betriebsprogramme sowie für Festprogramme ist erfindungsgemäß nicht beschränkt.

Durch Betätigung des ersten oder durch Betätigung des ersten und des weiteren Schalters sind auf einer Display-Anzeige mögliche benutzerspezifische Eingaben darstellbar. Besonders günstig ist dabei, wenn der Schalter oder die weiteren Schalter, insbesondere Tasten, derart zur Display-Anzeige angeordnet sind, dass eine dargestellte mögliche Eingabe dem weiteren Schalter zugeordnet ist, beispielsweise dass die mögliche Eingabe neben einen der weiteren Schalter auf dem dargestellt wird.

Im Allgemeinen ist ein Betriebsprogramm für ein programmgesteuertes Haushaltsgerät gemäß der Erfindung nach bzw. bei Auswahl des letzten

Betriebsprogrammteils durch Betätigung der ersten Taste oder der zweiten Taste in Betrieb setzbar.

Das programmgesteuerte Haushaltsgerät der vorliegenden Erfindung ist vorzugsweise ein Wäschebehandlungsgerät wie eine Waschmaschine oder ein Wäschetrockner, insbesondere eine Waschmaschine.

Die Erfindung betrifft auch ein Verfahren zur Zusammenstellung, Änderung und/oder Ergänzung eines Betriebsprogramms bei einem programmgesteuerten Haushaltsgerät der vorliegenden Erfindung, bei dem durch Betätigung des die Speicherung eines Programms ermöglichenden ersten Schalters ein Speicherplatz für ein Betriebsprogramm aufgerufen wird und durch Betätigung eines weiteren Schalters oder weiterer Schalter eine Zusammenstellung, Änderung und/oder Ergänzung des Betriebsprogramms vorgenommen wird, wobei die Zusammenstellung, die Änderung und/oder die Ergänzung bei Betätigung des Schalters oder der weiteren Schalter direkt durch Umsetzung in dem laufenden Betriebsprogramm und/oder direkt durch Speicherung für den Speicherplatz (M1, M2, etc.) verwendet wird.

Im Allgemeinen sind bei Haushaltsgeräten werksseitig verschiedene Programmvorgaben gemacht, so dass durch eine Prüfung der vom Benutzer gemachten Angaben zu Fehlfunktionen des Haushaltsgerätes führende Einstellungen des Gerätes vermieden werden können. Der Benutzer des erfindungsgemäßen Haushaltsgerätes, z.B. einer Waschmaschine, kann dann in einem bestimmten Rahmen einzelne Eingaben in den werksseitig vorgegebenen festen Betriebsprogrammen durch Eingabe bestimmter auf seine Bedürfnisse abgestimmte Daten verändern und/oder ergänzen und ein solches modifiziertes Programm unter einer Kennzeichnungscodierung wie z.B. MEMORY1, MEMORY2, etc. oder M1, M2, etc. abspeichern.

Beispielsweise kann bei einem Wäschebehandlungsprogramm einer Waschmaschine die Zeitdauer eines bestimmten Verfahrensschrittes und die dabei zu verwendende Laugentemperatur oder Klarwassertemperatur vorgegeben werden. Das erfindungsgemäße programmgesteuerte Haushaltsgerät und das erfindungsgemäße Verfahren haben zahlreiche Vorteile. So kann eine Bedienhandlung zum Speichern der Einstellungen auf einer Memory-Funktion, d.h. in einer Speichereinheit des Haushaltsgerätes entfallen. Hierdurch ist eine einfachere Bedienung und/oder Barrierrefreiheit möglich. Außerdem wird ein zum Speichern der Einstellungen auf einer Memory-Funktion vorgesehenes Bedienelement nicht benötigt, so dass eine Kosteneinsparung realisiert werden kann. Der Benutzer kann sich somit auf seine speziellen Bedürfnisse abgestimmte Betriebsprogramme selbst zusammenstellen und für eine spätere Durchführung abspeichern oder die Änderung nur für ein Betriebsprogramm vornehmen ohne dass ein zuvor gespeichertes Programm geändert werden muss. Damit wird der Einsatzbereich eines erfindungsgemäß ausgerüsteten Haushaltsgerätes in der Praxis wesentlich erweitert.

Die in der Memory-Funktion hinterlegten Einstellungen können abgerufen und mit veränderten Werten genutzt werden, ohne dass die hinterlegten Einstellungen verändert werden müssen. Dies ist vor allem von Vorteil, wenn diese Änderung nur für eine einmalige Betriebsprogrammausführung relevant ist.

Die Erfindung wird im Folgenden anhand der Figuren 1 und 2 näher illustriert.
Figur 1 zeigt eine Bedienvorrichtung eines programmgesteuerten Haushaltsgerätes, beispielsweise einer Wäschebehandlungsmaschine (Waschmaschine, Wäschetrockner), gemäß einer bevorzugten Ausführungsform des erfindungsgemäßen Haushaltsgerätes.
Figur 2 zeigt eine Bedienvorrichtung eines programmgesteuerten Haushaltsgerätes gemäß einer weiteren bevorzugten Ausführungsform des erfindungsgemäßen Haushaltsgerätes.

In Figur 1 weist die Bedienvorrichtung 1 ein Display 2 und einen ersten von Hand betätigbaren Schalter in Form eines drehbaren Bedienknopfes 3 mit einer Fingermulde 4 zur Anwahl von festen Betriebsprogrammen (P1, P2, P3 etc.) und/oder Speicherplätzen (M1, M2 etc.) und neben dem Display 2 angeordnete Schalter 7 in Form von Bedientasten zur Anwahl weiterer Betriebsprogramme, Unterprogramme und/oder Betriebsparameter auf. Durch Betätigen des Bedienknopfes 3 und/oder der Bedientasten 7 können benutzerspezifische Eingaben erfolgen, kann ein gewünschtes Betriebsprogramms mit dazu gewählten Betriebsparametern ausgewählt werden.

Bei einer Einstellung der Bedienknopfes 3 auf einen Speicherplatz, beispielsweise M1, erfolgt die Auswahl eines frei programmierten Betriebsprogramms, das auf dem Display 2 dargestellt wird. Eine Änderung oder eine Ergänzung des angewählten Betriebsprogramms erfolgt dann nur noch über die Schalter 7. Dazu werden auf dem Display 2 mögliche benutzerspezifische Eingaben dargestellt, die durch Betätigen eines einer dargestellten Eingabe zugeordneten Schalters 7 ausgewählt werden. Solche möglichen Eingaben sind die über den Bedienknopf 3 auswählbaren festen Betriebsprogramme P1, P2 etc., die dann zusätzlich am Display 2 darstellbar sind, und Unterprogramme und Betriebsparameter sein. Mit dem Betätigen eines Schalters 7 wird die dargestellte Eingabemöglichkeit für den angewählten Speicherplatz, beispielsweise für Speicherplatz M1, gespeichert.

Gemäβ der Erfindung erfolgt das Speichern nur, wenn das Betriebsprogramm noch nicht in Betrieb genommen wurde. Durch die Betätigung des Schalters 7 wird eine neue Eingabemöglichkeit auf dem Display 2 angezeigt, die bei erneutem Betätigen des Schalters 7 gespeichert wird.

Die Speicherung erfolgt direkt mit Betätigen der Bedientaste und/oder dem Bedienknopf 3.

Ein eingestelltes Betriebsprogramm P1, P2, etc. oder M1, M2, etc. unter Verwendung der angewählten Unter-Programme und/oder Betriebsparameter wird automatisch nach einer vorbestimmten Zeitdauer nach der letzten Betätigung eines Schalters 3 oder 7 in Betrieb gesetzt. In einer alternativen Ausführung erfolgt eine Inbetriebnahme eines Betriebsprogramms durch Betätigen eines weiteren nicht dargestellten Schalters, beispielsweise einer Starttaste.

Während eines laufenden Betriebsprogramms kann das Betriebsprogramm, ein Unterprogramm und/oder die Betriebsparameter durch Betätigen eines oder mehrerer Schalter noch verändert werden. Solche Änderungen gelten nur für die weitere Fortführung des laufenden Betriebsprogramms, eine Speicherung der Änderung für einen angewählten Speicherplatz erfolgt nicht. Die Wiederinbetriebnahme unter Verwendung der geänderten Eingaben erfolgt wieder automatisch nach einer vorbestimmten Zeitdauer oder durch Betätigen der Starttaste.

Die Speicherung der Eingabe und/oder die Umsetzung der Eingabe im laufenden Betriebsprogramm erfolgen direkt mit Betätigen der Bedientaste 7 und/oder dem Bedienknopf 3.

In der in Figur 2 gezeigten Bedienvorrichtung 1 eines programmgesteuerten Haushaltsgerätes gemäß einer weiteren bevorzugten Ausführungsform des erfindungsgemäßen Haushaltsgerätes umfasst die Bedienvorrichtung 1 ebenfalls ein Display 2, einen von Hand betätigbaren Schalter in Form eines drehbaren Bedienknopfes 3 mit einer Fingermulde 4 zur Anwahl von Betriebsprogrammen, und neben dem Display angeordneten Schaltern 7, wobei die Symbole P1, P2 und P3 etc. ebenfalls gespeicherte feste Betriebsprogramme repräsentieren. Der Aufruf von frei programmierbaren Betriebsprogrammen findet bei dieser Ausführungsform allerdings über einen von Hand betätigbaren Schalter 5 statt, der hier mit der Beschriftung "MEMORY" versehen ist. Über den gedruckten Symbolen M1, M2 und M3, die Speicherplätze für frei wählbare bzw. frei erstellbare Betriebsprogramme M1, M2 etc. repräsentieren, befinden sich Leuchtdioden 6, die durch ihren Leuchtzustand (EIN bzw. AUS) angeben, welcher der Speicherplätze M1, M2 und M3 ausgewählt ist.

Diese Ausführung unterscheidet sich von der erstgenannten dadurch, dass durch Betätigen der Taste 5 ein Speicherplatz M1, M2 etc. mit einem frei erstellbaren Betriebsprogramm angewählt und die zuletzt gespeicherte Programmzusammenstellung auf dem Display angezeigt wird. Das angewählte Betriebsprogramm eines Speicherplatzes M1, M2 etc. kann wie bei den vorstehend genannten Ausführungen geändert werden, wobei bei dieser Ausführung die Änderung durch Betätigung des Bedienknopfs 3 und der Schalter 7 erfolgen kann. Das heißt, dass bei dieser Ausführungen mit dem Bedienknopf 3 die festen Betriebsprogramme P1, P2 etc., so genannte Hauptprogramme, und mit den Schaltern 7 nur die Unterprogramme und die Betriebsparameter ausgewählt werden. Bei jeder Betätigung der Bedientaste 7 und/oder Bedienknopf 3 zur Eingabe von Benutzer spezifischen Eingaben wird die die Eingabe für das über die Bedientaste 5 ausgewählte frei erstellbare Betriebsprogramm M1, M2 etc. sofort gespeichert. Eine solche Speicherung erfolgt nur dann, wenn die Eingabe vor einer Inbetriebnahme eines Betriebsprogramms erfolgt.

## Patentansprüche

1. Programmgesteuertes Haushaltsgerät mit einer Bedienvorrichtung (1) mit einem Display (2), einem ersten von Hand betätigbaren Schalter (3, 5) und einem weiteren oder mehreren weiteren von Hand betätigbaren Schalter (3, 7), wobei über den ersten und den weiteren Schalter (3, 5, 7) Aufruf, Änderung und/oder Ergänzung von Betriebsprogrammen zur Steuerung des Haushaltsgerätes möglich ist, und einer Memory-Funktion zur Speicherung eines frei erstellbaren, benutzerspezifische Eingaben berücksichtigenden Betriebsprogramms, das mit dem ersten Schalter (3, 5) angewählt werden kann, wobei der weitere Schalter oder die mehreren weiteren Schalter (3, 7), der oder die von dem ersten Schalter (3, 5) verschieden ist oder sind, für die benutzerspezifische Eingaben zum Zusammenstellen des frei erstellbaren Betriebsprogramms (M1, M2, M3) verwendet werden kann oder können, **dadurch gekennzeichnet, dass** nur vor der Inbetriebnahme des Betriebsprogramms durch Betätigung des weiteren Schalters oder der weiteren Schalter (3, 7) die benutzerspezifischen Eingaben zum Zusammenstellen, zur Änderung und/oder zur Ergänzungen von Betriebsprogrammen neben der Auswahl dieser Eingaben zugleich ein Speichern der Eingaben für das angewählte frei erstellbare Betriebsprogramm (M1, M2, M3) bewirkt wird und dass die benutzerspezifischen Eingaben, die während eines laufenden Betriebsprogramms vorgenommen werden und für die weitere Fortführung des laufenden Betriebsprogramms gelten, nicht für das angewählte frei erstellbare Betriebsprogramm gespeichert werden.

2. Programmgesteuertes Haushaltsgerät nach Anspruch 1, **dadurch gekennzeichnet, dass** ein mit dem ersten Schalter (3, 5) angewähltes, frei erstellbares Betriebsprogramm (M1, M2, M3) veränderbar ist.

3. Programmgesteuertes Haushaltsgerät nach einem der Ansprüche 1 bis 2, **dadurch gekennzeichnet, dass** durch Betätigung des weiteren Schalters oder der weiteren Schalter (3, 7) die benutzerspezifischen Eingaben zum Zusammenstellen, zur Änderung und/oder zur Ergänzungen von Betriebsprogrammen ohne weitere Bedienhandlung an einem Schalter für das angewählte frei erstellbare Betriebsprogramm (M1, M2, M3) gespeichert werden.

4. Programmgesteuertes Haushaltsgerät nach einem der Ansprüche 1 bis 3, **dadurch gekennzeichnet, dass** eine Umsetzung der während eines laufenden Betriebsprogramms eingegebenen benutzerspezifischen Eingaben zur Änderung und/oder zur Ergänzungen von Betriebsprogrammen bei einer Eingabe ohne weitere Bedienhandlung an einem Schalter vorgesehen ist.

5. Programmgesteuertes Haushaltsgerät nach einem der vorstehenden Ansprüche, **dadurch gekennzeichnet, dass** mindestens ein Speicherplatz (M1, M2, M3) zur Speicherung eines frei erstellbaren Betriebsprogramms vorgesehen ist.

6. Programmgesteuertes Haushaltsgerät nach einem der vorstehenden Ansprüche, **dadurch gekennzeichnet, dass** durch Betätigung des ersten (3, 5) oder durch Betätigung des ersten (3, 5) und eines der weiteren Schalters (3, 7) auf einer Display-Anzeige (2) mögliche benutzerspezifische Eingaben darstellbar sind.

7. Programmgesteuertes Haushaltsgerät nach einem der vorstehenden Ansprüche, **dadurch gekennzeichnet, dass** es ein Wäschebehandlungsgerät ist.

8. Programmgesteuertes Haushaltsgerät nach Anspruch 7, **dadurch gekennzeichnet, dass** das Wäschebehandlungsgerät eine Waschmaschine ist.

9. Verfahren zur Zusammenstellung, Änderung und/oder Ergänzung eines Betriebsprogramms bei einem programmgesteuerten Haushaltsgerät nach einem der Ansprüche 1 bis 8, wobei durch Betätigung des die Speicherung eines Programms ermöglichenden ersten Schalters (3, 5) ein Speicherplatz (M1, M2, etc.) für ein Betriebsprogramm aufgerufen wird und durch Betätigung eines weiteren Schalters oder weiterer Schalter (3, 7) eine Eingabe erfolgt, mit der eine Zusammenstellung, Änderung und/oder Ergänzung des Betriebsprogramms vorgenommen wird, wobei die Zusammenstellung, die Änderung und/oder die Ergänzung bei Betätigung des oder der weiteren Schalter (3, 7) ohne weitere Bedienhandlung an einem Schalter eine Umsetzung der Eingabe in dem laufenden Betriebsprogramm oder ohne weitere Bedienhandlung an einem Schalter die Speicherung der Eingabe für den Speicherplatz (M1, M2, etc.) erfolgt, **dadurch gekennzeichnet, dass** die Speicherung der Eingabe nur bei einer Eingabe vor einer Inbetriebnahme des Betriebsprogramms erfolgt und dass die während des laufenden Betriebsprogramms vorgenommenen benutzerspezifischen für die weitere Fortführung des laufenden Betriebsprogamms geltenden Eingaben nicht für das angewählte frei erstellbare Betriebsprogramm (M1, M2, etc.) gespeichert werden.

10. Verfahren nach Anspruch 9, **dadurch gekennzeichnet, dass** die Zusammenstellung, Änderung und/oder Ergänzung von Betriebsprogrammen nach Betätigen des ersten Schalters (3, 5) durch konsekutive Betätigung des weiteren Schalters oder der weiteren Schalter (3, 7) geschieht.

## Claims

1. Program-controlled domestic appliance with a control device (1) with a display (2), a first manually actuable switch (3, 5) and a further or a plurality of further manually actuable switches (3, 7), wherein call-up, change and/or supplementing of operating programs for control of the domestic appliance is or are possible by way of the first and the further switches (3, 5, 7), and a memory function for storage of a freely creatable operating program which takes into consideration user-specific inputs and which can be selected by the first switch (3, 5), wherein the further switch or the plurality of further switches (3, 7), which is or are different from the first switch (3, 5), can be used for the user-specific inputs for compiling the freely creatable operating program (M1, M2, M3), **characterised in that** only before placing in operation the operating program is there effected, through actuation of the further switch or the further switches (3, 7) for the user-specific inputs for compiling, changing and/or supplementing operating programs, in addition to selection of these inputs at the same time storage of the inputs for the selected freely creatable operating program (M1, M2, M3) and that the user-specific inputs, which are undertaken during a current operating program and are applicable to further continuation of the current operating program, are not stored for the selected freely creatable operating program.

2. Program-controlled domestic appliance according to claim 1, **characterised in that** a freely-creatable operating program (M1, M2, M3) selected by the first switch (3, 5) is capable of change.

3. Program-controlled domestic appliance according to one of claims 1 and 2, **characterised in that** for actuation of the further switch or the further switches (3, 7) the user-specific inputs for compiling, changing and/or supplementing operating programs are stored without further operation of a switch for the selected freely creatable operating program (M1, M2, M3).

4. Program-controlled domestic appliance according to any one of claims 1 to 3, **characterised in that** a conversion of the user-specific inputs, which are input during a current operating program, for changing and/or supplementing operating programs is provided in the case of an input without further operation of a switch.

5. Program-controlled domestic appliance according to any one of the preceding claims, **characterised in that** at least one memory position (M1, M2, M3) for storage of a freely creatable operating program is provided.

6. Program-controlled domestic appliance according to any one of the preceding claims, **characterised in that** possible user-specific inputs can be represented on a display (2) through actuation of the first switch (3, 5) or through actuation of the first switch (3, 5) and one of the further switches (3, 7).

7. Program-controlled domestic appliance according to any one of the preceding claims, **characterised in that** it is a laundry treatment appliance.

8. Program-controlled domestic appliance according to claim 7, **characterised in that** the laundry treatment appliance is a washing machine.

9. Method of compiling, changing and/or supplementing an operating program in a program-controlled domestic appliance according to any one of claims 1 to 8, wherein through actuation of the first switch (3, 5), which enables storage of a program, a memory position (M1, M2, etc.) for an operating program is called up and through actuation of a further switch or further switches (3, 7) an input takes place by which a compiling, changing and/or supplementing of the operating program is undertaken, wherein in the compiling, changing and/or supplementing when the further switch or switches (3, 7) is or are actuated a realisation of the input in the current operating program takes place without further operation of a switch or the storage of the input for the memory position (M1, M2, etc.) takes place without further operation of the switch, **characterised in that** the storage of the input takes place only in the case of an input prior to placing the operating program into operation and that the user-specific inputs, which are undertaken during the current operating program and which are applicable to further continuation of the current operating program, are not stored for the selected freely creatable operating program (M1, M2, etc.).

10. Method according to claim 9, **characterised in that** the compiling, changing and/or supplementing of operating programs happens or happen after actuation of the first switch (3, 5) by consecutive actuation of the further switch or of the further switches (3, 7).

## Revendications

1. Appareil ménager commandé par programme, comprenant un dispositif de commande (1) muni d'un écran (2), un premier commutateur (3, 5) commandable à la main et un commutateur supplémentaire ou plusieurs commutateurs supplémentaires (3, 7) commandables à la main, l'appel, la modification et/ou le complément de programmes de fonctionnement destinés à la commande de l'appareil ménager étant possibles par l'intermédiaire du premier commutateur et du commutateur supplémentaire (3, 5, 7), et comprenant une fonction de mémoire destinée à mémoriser un programme de fonctionnement pouvant être établi librement, tenant compte d'entrées spécifiques à l'utilisateur, lequel programme peut être sélectionné à l'aide du premier commutateur (3, 5), le commutateur supplémentaire ou les plusieurs commutateurs supplémentaires (3, 7), lequel est différent ou lesquels sont différents du premier commutateur (3, 5), pouvant être utilisé/s pour les entrées spécifiques à l'utilisateur dans le but de composer le programme de fonctionnement (M1, M2, M3) pouvant être établi librement, **caractérisé en ce que** seulement avant la mise en service du programme de fonctionnement, en commandant le commutateur supplémentaire ou les commutateurs supplémentaires (3, 7), les entrées spécifiques à l'utilisateur destinées à composer, modifier et/ou compléter des programmes de fonctionnement causent, outre la sélection de ces entrées, en même temps une mise en mémoire des entrées pour le programme de fonctionnement (M1, M2, M3) pouvant être établi librement et **en ce que** les entrées spécifiques à l'utilisateur qui sont réalisées pendant un programme de fonctionnement en cours et qui sont valides pour la poursuite du programme de fonctionnement en cours, ne sont pas mémorisées pour le programme de fonctionnement sélectionné, pouvant être établi librement.

2. Appareil ménager commandé par programme selon la revendication 1, **caractérisé en ce qu'**un programme de fonctionnement (M1, M2, M3) pouvant être établi librement, sélectionné au moyen du premier commutateur (3, 5) est modifiable.

3. Appareil ménager commandé par programme selon l'une quelconque des revendications 1 à 2, **caractérisé en ce qu'**en commandant le commutateur supplémentaire ou les commutateurs supplémentaires (3, 7), les entrées spécifiques à l'utilisateur destinées à composer, modifier et/ou compléter des programmes de fonctionnement sont mémorisées, sans autre action opérationnelle sur un commutateur, pour le programme de fonctionnement (M1, M2, M3) sélectionné, pouvant être établi librement.

4. Appareil ménager commandé par programme selon l'une quelconque des revendications 1 à 3, **caractérisé en ce qu'**un changement des entrées spécifiques à l'utilisateur entrées pendant un programme de fonctionnement en cours, destinées à modifier et/ou compléter des programmes de fonctionnement lors d'une entrée sans autre action opérationnelle sur un commutateur est ménagé.

5. Appareil ménager commandé par programme selon l'une quelconque des revendications précédentes, **caractérisé en ce qu'**au moins un espace mémoire (M1, M2, M3) est ménagé pour la mise en mémoire d'un programme de fonctionnement pouvant être établi librement.

6. Appareil ménager commandé par programme selon l'une quelconque des revendications précédentes, **caractérisé en ce qu'**en commandant le premier commutateur (3, 5) ou en commandant le premier commutateur (3, 5) et un des commutateurs supplémentaires (3, 7), des éventuelles entrées spécifiques à l'utilisateur sont représentables sur un écran de visualisation (2).

7. Appareil ménager commandé par programme selon l'une quelconque des revendications précédentes, **caractérisé en ce que** c'est un appareil de traitement de linge.

8. Appareil ménager commandé par programme selon la revendication 7, **caractérisé en ce que** l'appareil de traitement de linge est un lave-linge.

9. Procédé destiné à composer, modifier et/ou compléter un programme de fonctionnement dans un appareil ménager commandé par programme selon l'une quelconque des revendications 1 à 8, un espace mémoire (M1, M2, M3) pour un programme de fonctionnement étant appelé en commandant le premier commutateur (3, 5) permettant la mémorisation d'un programme, et en commandant un commutateur supplémentaire ou des commutateurs supplémentaires (3, 7), une entrée étant causée, au moyen de laquelle une composition, une modification et/ou un complément du programme de fonctionnement sont réalisés, la composition, la modification et/ou le complément lors de la commande du commutateur ou des commutateurs supplémentaires (3, 7) sans autre action opérationnelle sur un commutateur causant un changement de l'entrée dans le programme de fonctionnement en cours ou, sans autre action opérationnelle sur un commutateur, la mémorisation de l'entrée pour l'espace mémoire (M1, M2, etc.), **caractérisé en ce que** la mémorisation de l'entrée est réalisée uniquement lors d'une entrée avant la mise en service du programme de fonctionnement et **en ce que** les entrées spécifiques à l'utilisateur réalisées pendant le programme de fonctionnement en cours, valides pour la poursuite du programme de fonctionnement en cours, ne sont pas mémorisées pour le programme de fonctionnement (M1, M2, M3) sélectionné, pouvant être établi librement.

10. Procédé selon la revendication 9, **caractérisé en ce que** la composition, la modification et/ou le complément de programmes de fonctionnement ont lieu après la commande du premier commutateur (3, 5) par commande consécutive du commutateur supplémentaire ou des commutateurs supplémentaires (3, 7).
